# FASCICULE DE BREVET EUROPEEN

(11) **EP 3 940 161 B1**
(45) Date de publication et mention de la délivrance du brevet: **06.05.2026**
(21) Numéro de dépôt: 21185331.2
(22) Date de dépôt: 13.07.2021
(51) Int. Cl.: E04B 9/00, E04B 9/22, E04B 9/04, E04B 9/24

(54) **PANNEAU AMOVIBLE POUR PLAFOND SUSPENDU ET PLAFOND SUSPENDU INTÉGRANT UN TEL PANNEAU AMOVIBLE**
ABNEHMBARE PLATTE FÜR ABGEHÄNGTE DECKEN UND ABGEHÄNGTE DECKE MIT EINER SOLCHEN ABNEHMBAREN PLATTE
REMOVABLE PANEL FOR SUSPENDED CEILING AND SUSPENDED CEILING INCORPORATING SUCH A REMOVABLE PANEL

(30) Priorité: 17.07.2020 FR 2007536
(43) Date de publication de la demande: 19.01.2022
(73) Titulaire: TEXAA, 33170 Gradignan (FR)
(72) Inventeur: MARTIN, Guillaume, 38110 Saint Clair de la Tour (FR); LAGARDERE, Yannick, 33550 Lestiac sur Garonne (FR); LOMBARD, Charles, 33000 Bordeaux (FR); MAINGUENÉ, Anthony, 33140 Cadaujac (FR)
(74) Mandataire: Santarelli

(56) Documents cités:
- EP-A2- 2 348 165
- WO-A1-2021/052789
- FR-A1- 2 770 548
- FR-A1- 3 082 538
- US-A- 4 443 973
- US-A- 5 024 034
- US-A1- 2014 357 177
- US-B2- 6 971 210

## Description

### Domaine technique

L'invention appartient au domaine de l'architecture.

Plus particulièrement, l'invention appartient au domaine des plafonds suspendus.

L'invention trouve une application particulière dans le domaine de l'acoustique et des panneaux acoustiques.

### Technique antérieure

En-dehors de considérations esthétiques, thermiques et/ou acoustiques, la mise en place d'un plafond suspendu permet de dissimuler notamment les conduites de ventilation et les chemins de câbles électriques par la création d'un vide technique, ou plénum.

Il est connu de l'art antérieur des panneaux destinés à former des plafonds suspendus.

La demande de brevet français publiée sous le numéro FR 3 082 538 décrit un panneau amovible destiné à être intégré à un plafond suspendu selon le préambule de la revendication 1. Le panneau amovible comporte un dormant, un ouvrant maintenu au dormant au moyen d'au moins un aimant, au moins une élingue reliant le dormant à l'ouvrant, et un dispositif de sécurité apte à assurer la fixation de l'élingue à l'ouvrant.

Un inconvénient de cette solution est que l'usage des aimants ne permet pas un maintien optimal de l'ouvrant au dormant.

### Exposé de l'invention

L'invention vise à résoudre les inconvénients de l'art antérieur.

L'invention concerne un panneau amovible pour plafond suspendu comportant :
- un dormant ;
- un ouvrant apte à s'emboîter, au moins partiellement, et de manière réversible dans ledit dormant ;
- au moins une élingue fixée audit dormant à une première extrémité et fixée de manière réversible audit ouvrant à une seconde extrémité ;

Selon l'invention, l'ouvrant du panneau amovible comporte au moins un moyen d'accrochage permettant de maintenir ledit ouvrant engagé dans ledit dormant, chaque moyen d'accrochage comportant une partie centrale en liaison pivot avec l'ouvrant, ladite partie centrale présentant à une extrémité supérieure une partie d'accrochage destinée à venir en contact avec le dormant, et à une extrémité inférieure une partie de manipulation. De même, le dormant comporte au moins un plateau et au moins une encoche configurés pour coopérer avec ledit moyen d'accrochage.

Le panneau amovible comporte une position fermée dans laquelle la partie d'accrochage est en appui sur le plateau du dormant, et une position ouverte dans laquelle la partie d'accrochage est pivotée dans l'encoche.

Dans une forme de réalisation préférée, l'encoche du dormant comporte une forme en « L » ou en « L inversée », un côté longitudinal de l'encoche étant aligné avec un bord du dormant, et dans lequel dormant le plateau est situé en continuité de ladite encoche.

Dans une forme de réalisation préférée, la partie d'accrochage est une partie sensiblement plane, et dans la position fermée, ladite partie d'accrochage est en contact face à face avec le plateau du dormant.

Dans une forme de réalisation, le panneau amovible comporte par ailleurs au moins un dispositif de sécurité apte à assurer une fixation de l'au moins une élingue à l'ouvrant.

Dans une forme de réalisation, l'ouvrant comporte au moins une rainure, chaque rainure étant associée à un dispositif de sécurité, et chaque dispositif de sécurité comporte un bras, et un premier rivet et un second rivet, disposés de part et d'autre de ladite rainure associée, le bras étant fixé au moyen du premier rivet au cadre de l'ouvrant par une première extrémité dudit bras, de sorte que le bras est apte à pivoter autour de l'axe dudit rivet par action manuelle, le second rivet étant destiné à coopérer avec un trou dudit bras pour verrouiller ledit dispositif de sécurité.

Dans une forme de réalisation, le dormant est un cadre parallélépipédique présentant une section en équerre, dont une branche verticale est disposée du côté intérieur dudit cadre, et dont une branche horizontale comporte ladite encoche.

Dans une forme de réalisation, la partie centrale a une forme sensiblement plane et rectangulaire, la partie d'accrochage s'étend selon un plan sensiblement perpendiculaire à la partie centrale depuis l'extrémité supérieure de ladite partie centrale, et la partie de manipulation est une partie sensiblement plane s'étendant depuis l'extrémité inférieure de ladite partie centrale selon une direction formant un angle sensiblement compris entre 0 et 180 degrés avec une direction normale à ladite partie centrale.

Dans une forme de réalisation, l'angle formé par la partie de manipulation et la direction normale à ladite partie centrale est sensiblement compris entre 30 et 90 degrés.

L'invention concerne également un plafond suspendu comportant un ensemble de panneaux modulaires. Selon l'invention, le plafond suspendu comporte un panneau amovible selon l'invention.

Dans une forme de réalisation, le plafond suspendu est un plafond suspendu acoustique et les panneaux modulaires ainsi que l'au moins un panneau amovible sont du type :
- panneau filtre aéré composé d'une armature habillée d'une housse textile ajourée tendue sur ladite armature ou ;
- panneau absorbant composé d'une armature soutenant une ouate absorbante et un voile microporeux, l'ensemble étant habillé d'une housse textile.

Dans une forme de réalisation, les panneaux modulaires sont maintenus entre eux par des systèmes de jonction linéaire assurant une planéité dudit plafond suspendu.

### Brève description des dessins

L'invention sera mieux comprise à la lecture de la description qui suit et à l'examen des figures qui l'accompagnent. Celles-ci ne sont présentées qu'à titre indicatif et nullement limitatif de l'invention.
[Fig. 1] représente une vue de dessous d'un plafond suspendu acoustique dans une configuration particulière.
[Fig. 2] représente une vue en perspective d'un plafond suspendu présentant un panneau amovible dont l'ouvrant est dégagé du dormant.
[Fig. 3A] représente une vue en perspective d'un dormant d'un panneau amovible selon l'invention.
[Fig. 3B] représente un détail de la figure 3A.
[Fig. 3C] représente une vue de dessus d'une encoche représentée sur la figure 3B.
[Fig. 4] représente une vue en perspective d'un ouvrant d'un panneau amovible selon l'invention.
[Fig. 5A] représente une vue en perspective d'un moyen d'accrochage selon l'invention.
[Fig. 5B] représente une vue de côté d'un moyen d'accrochage selon l'invention, dans un premier mode de réalisation.
[Fig. 5C] représente une vue de côté d'un moyen d'accrochage selon l'invention, dans un second mode de réalisation.
[Fig. 5 D) représente une vue en perspective du mécanisme d'engagement et désengagement du moyen d'accrochage. A GAUCHE : position fermée, A DROITE : position ouverte.
[Fig. 6A] représente une vue en coupe verticale du dormant et de l'ouvrant emboîtés et maintenus entre eux par les moyens d'accrochage.
[Fig. 6B] représente une vue en coupe verticale des dormants et ouvrants de deux panneaux amovibles adjacents reliés entre eux par un système de jonction linéaire.
[Fig. 6C] représente une vue en coupe verticale des dormants et ouvrants de deux panneaux adjacents reliés entre eux par un système de jonction linéaire, l'un des panneaux étant un panneau amovible et l'autre panneau n'étant pas amovible.
[Fig. 7A] représente une vue en perspective d'une partie d'un ouvrant d'un panneau amovible selon l'invention, dont un dispositif de sécurité selon l'invention est en position ouverte ou déverrouillée.
[Fig. 7B] représente une vue en perspective d'une partie d'un ouvrant d'un panneau amovible selon l'invention, dont un dispositif de sécurité selon l'invention est en position fermée ou verrouillée.

### Description détaillée

En référence à la figure 1, un plafond suspendu 1 est composé d'un ensemble de panneaux modulaires 10 se déclinant en panneaux filtres 10F et en panneaux absorbants 10A, respectivement nommés dans la suite de la description « filtres » et « absorbants ».

Les filtres 10F sont des panneaux composés d'un cadre habillé d'une housse textile 11 ajourée tendue sur ledit cadre. Les filtres 10F permettent par exemple de tamiser une source lumineuse située dans un plénum situé entre le plafond suspendu 1 et un plafond d'une pièce dans laquelle est installé ledit plafond suspendu, ou encore de laisser circuler l'air d'un climatiseur. Dans une forme de réalisation, le cadre des filtres est métallique.

Les absorbants 10A sont des éléments opaques destinés à la correction acoustique. Les absorbants 10A sont des panneaux composés d'un cadre, d'un matériau absorbant tel que de la ouate absorbante, et d'un voile microporeux, l'ensemble étant habillé d'une housse textile 11. Dans une forme de réalisation, le cadre des absorbants est métallique.

Les panneaux modulaires 10 sont fixés entre eux par des systèmes de jonction linéaire 6, eux-mêmes fixés au plafond par un système de câbles 2, comme illustré sur la figure 2.

Selon l'invention, le plafond suspendu 1 comporte par ailleurs au moins un panneau amovible 10T, ou « trappe », comme illustré sur la figure 2. Le panneau amovible 10T présente également une fonction de filtre ou d'absorbant mais peut être retiré pour permettre l'accès au plénum, comme il sera compris par la suite.

Chaque panneau amovible 10T est composé d'un dormant 100T et d'un ouvrant 101T, ledit ouvrant étant apte à s'emboîter dans ledit dormant de manière réversible, par le dessous dudit dormant, de sorte que, lorsque l'ouvrant 101T est emboîté dans le dormant 100T, le panneau amovible 10T ne se distingue pas sensiblement des autres panneaux modulaires 10 composant le plafond suspendu 1. Dans toute la description, les notions de parties « inférieure » et « supérieure » s'entendent en référence à la position du panneau une fois intégré au plafond suspendu.

En référence à la figure 3A, le dormant 100T se compose principalement d'un cadre sensiblement rectangulaire, dénommé par la suite « cadre dormant », ayant sensiblement les dimensions d'un autre panneau 10 du plafond suspendu 1, et comportant quatre profilés à section en équerre apte à recevoir l'ouvrant 101T. Dans une forme de réalisation, le cadre dormant est composé d'un matériau métallique.

La section en équerre des profilés présente une branche verticale 1000 placée côté intérieur du cadre dormant et une branche horizontale 1001 formant une partie supérieure du dormant. L'homme du métier comprendra à la lecture de la description que la forme du panneau amovible 10T n'est pas limitée à la forme et aux dimensions décrites ci-avant, mais peut être déclinée en diverses formes géométriques, en fonction notamment de la forme des autres panneaux du plafond suspendu 1 dans lequel il est destiné à être intégré.

La présente invention propose un mécanisme d'attache optimisé permettant d'engager avec toute sécurité l'ouvrant au dormant, ainsi que de désengager facilement ledit ouvrant. A cette fin, l'invention propose de fournir le dormant avec au moins un plateau et une encoche destinés à coopérer avec un moyen d'accrochage de l'ouvrant. En particulier, le plateau et l'encoche comportent une forme apte à recevoir une partie d'accrochage dudit moyen d'accrochage.

Dans un mode de réalisation préféré illustré à la figure 3B représentant un détail de la figure 3A, le dormant 100T comprend un ensemble de quatre encoches 1002 présentant sensiblement une forme de « L » ou de « L » inversé.

En référence à la figure 3C représentant une vue de dessus d'une encoche 1002 en forme de « L » inversé, chaque encoche 1002 est virtuellement divisée en une première zone évidée rectangulaire 1012 correspondant à une partie inclinée de la forme en « L » des encoches, et une seconde zone évidée rectangulaire 1022 correspondant à une partie droite de la forme en « L » des encoches, mises en avant sur la figure au moyen de traits en pointillés. La première zone rectangulaire 1012 présente une première profondeur P1 plus importante qu'une seconde profondeur P2 de la seconde zone rectangulaire 1022. Les deux zones évidées rectangulaires un plateau 1032, également mis en avant virtuellement par des traits en pointillés. Le plateau 1032 est donc une zone rectangulaire pleine du dormant en continuité de la première zone évidée rectangulaire 1012 de l'encoche et de la deuxième zone évidée rectangulaire 1022, ledit plateau étant situé à l'angle interne de l'encoche en forme de « L ».

Le dormant 100T est fixé aux autres panneaux 10 par le même système de jonction linéaire 6 que celui utilisé entre deux panneaux 10 quelconques.

En référence à la figure 4, l'ouvrant 101T se compose principalement d'un cadre, dénommé par la suite « cadre ouvrant », ayant sensiblement les dimensions d'un autre panneau 10 du plafond suspendu 1, et comportant quatre profilés à section carrée sur lesquels est destiné à être tendu le textile adapté au rôle que doit jouer le panneau, c'est-à-dire filtre ou absorbant. Bien que les sections des profilés des cadres dormant et ouvrant décrites précédemment soient celles d'une forme préférée de réalisation, l'homme du métier comprendra qu'elles ne sont pas limitées à celles-ci. A titre d'exemple, le cadre ouvrant pourrait aussi présenter la forme d'un profilé en « C ».

Dans une forme de réalisation, le cadre ouvrant est composé d'un matériau métallique. L'ouvrant 101T est équipé d'un ensemble de moyens d'accrochage 3 disposés sur une face latérale 1011 formée par l'ensemble des profilés du cadre ouvrant.

Sur la figure 4, les moyens d'accrochage 3 sont répartis sur deux profilés parallèles du cadre ouvrant, deux desdits moyens d'accrochage étant placés sur un premier profilé et deux autres moyens d'accrochage 3 étant placés en vis-à-vis sur le profilé parallèle.

En référence à la figure 5A, les moyens d'accrochage 3 comportent chacun une partie centrale 30 présentant à une extrémité supérieure ladite partie d'accrochage 31, et à une extrémité inférieure une partie de manipulation 32.La partie centrale 30 a une forme sensiblement plane et rectangulaire, et est en liaison pivot avec la face latérale 1011. Dans l'exemple illustré, la partie centrale 30 présente un trou circulaire 301 permettant la fixation du moyen d'accrochage à l'ouvrant.

En référence aux figures 5B et 5C, la partie d'accrochage 31 est une partie plane s'étendant selon un plan sensiblement perpendiculaire à la partie centrale 30. La partie d'accrochage 31 est donc une surface du dormant de dimensions sensiblement égales celles du plateau 1032. La figure 5D, illustre une position fermée (détail à gauche) et une position ouverte (détail à droite) du moyen d'accrochage. En position ouverte, la partie d'accrochage est pivotée dans la zone évidée de l'encoche du dormant, et de sorte que ladite partie d'accrochage ne se trouve pas en appui du dormant et puisse être dégagé dudit dormant. En position fermée, la partie d'accrochage est pivotée à niveau du plateau 1032 du dormant, et de sorte à mettre en appui ladite partie d'accrochage avec le plateau 1032. Le plateau 1032 du dormant est donc retenu vers l'ouvrant par ladite partie d'accrochage étant elle-même reliée à une branche verticale dudit ouvrant.

Dans un mode de réalisation préféré, la partie d'accrochage comporte une forme sensiblement plane et l'ensemble de sa surface inférieure vient en contact, face à face, avec le plateau du dormant. Dans ce mode de réalisation, le plateau aura donc des dimensions égales à celles de la partie d'accrochage, ce qui apporte une stabilité optimale à la position fermée. En effet, lorsqu'une partie de la partie accrochage n'est pas en contact du plateau, le poids de l'ouvrant peut éventuellement, et selon le cas, déstabiliser la fermeture et faire pivoter accidentellement le moyen d'accrochage vers sa position ouverte.

Selon le mode de réalisation préféré, les encoches ont une forme en « L » avec un côté longitudinale de ladite encoche sur un bord de la branche horizontale du dormant. Il est ainsi possible d'éviter le frottement de la partie centrale du moyen d'accrochage avec le rebord du dormant, et donc de faciliter le changement de position dudit moyen d'accrochage.

La partie de manipulation 32 est une partie plane s'étendant depuis une extrémité inférieure de la partie centrale 30 selon une direction formant un angle α avec une direction normale à la partie centrale 30, ledit angle α étant sensiblement compris entre 0 et 180 degrés.

Le plafond suspendu étant décrit ici sans relief, c'est-à-dire qu'une extrémité inférieure d'un panneau du plafond est sensiblement au même niveau qu'une extrémité inférieure d'un panneau adjacent, la limite supérieure de 180 degrés vient de la présence d'un panneau adjacent au panneau amovible, qui peut empêcher la mise en œuvre d'un moyen d'accrochage 3 présentant un angle α supérieur à 180 degrés, si l'écart entre les panneaux est inférieur à la longueur de la partie de manipulation. Toutefois, l'homme du métier comprendra qu'un angle plus important peut être envisagé dans d'autres cas, par exemple si le plafond suspendu présente un relief, et notamment une face inférieure du panneau adjacent est à une altitude supérieure à celle du panneau amovible.

Pour permettre le placement de deux panneaux acoustiques selon l'invention en vis-à-vis, l'angle α est préférentiellement compris entre 0 et 90 degrés.

Préférentiellement, l'angle α est compris entre 30 et 90 degrés, afin d'éviter qu'un opérateur amené à manipuler la partie de manipulation 32 n'exerce, de manière intuitive, un effort de traction sur ladite partie de manipulation, risquant ainsi d'endommager le panneau amovible. Une répartition régulière et symétrique des moyens d'accrochage tel qu'illustré permet un meilleur maintien de l'ouvrant 101T, comme il sera compris à la lecture de ce qui suit, toutefois l'homme du métier comprendra que le nombre de moyens d'accrochage et leur configuration ne sont pas limités à l'exemple illustré. Les moyens d'accrochage peuvent par exemple être disposés sur des profilés non parallèles. Dans une forme de réalisation, les moyens d'accrochage sont composés d'un matériau métallique.

En référence à la figure 6A, le textile 11 du panneau amovible 10T, représenté en trait appuyé, est fixé à une face supérieure 1010 de l'ouvrant 101T et à une face extérieure 1011 dudit ouvrant sensiblement perpendiculaire à ladite face supérieure, et ledit textile n'est tendu qu'au niveau d'une partie inférieure de l'ouvrant 101T, laissant une partie supérieure dudit ouvrant libre afin que le cadre ouvrant puisse s'emboîter dans le cadre dormant.

Une telle configuration de l'ouvrant 101T et du textile permet d'utiliser un cadre de dormant 100T dont deux sections de profilés sont représentées sur la figure 6A.

En référence à la figure 6B, deux dormants 100T de deux panneaux amovibles 10T adjacents ont deux branches horizontales 1001 du cadre en vis-à-vis. Ceci présente deux avantages :
- d'une part, l'écart entre les panneaux est mieux maîtrisé car, les parties verticales des profilés du cadre dormant n'interfèrent pas, du fait de leur épaisseur, dans le réglage de la distance entre les panneaux, ce qui permet plus de liberté dans l'ajustement de l'écart entre les panneaux ;
- d'autre part, les dormants ne sont pas visibles entre les panneaux par un individu évoluant dans la pièce comportant le plafond suspendu.

Bien que la figure 6B représente deux panneaux amovibles 10T, ces considérations sont également valables pour un panneau amovible 10T adjacent à un panneau non amovible.

A titre d'exemple, la figure 6C illustre une vue en coupe verticale de deux panneaux adjacents, celui de gauche étant un panneau amovible 10T, et celui de droite un panneau filtre 10F non amovible. Dans cette configuration, il apparait que la configuration du profilé en équerre du cadre dormant du panneau amovible permet de maîtriser l'écart entre les deux panneaux puisque la branche verticale 1000 du profilé n'interfère pas dans la gestion de cet écart. Par ailleurs, il apparaît que sur la figure 6C que les panneaux non amovibles peuvent être recouverts entièrement de textile sans empêcher la mise en œuvre de l'invention.

Le dormant 100T et l'ouvrant 101T sont également liés entre eux par un ensemble d'élingues 4. Sur les exemples de réalisation de l'invention illustrés sur les figures, quatre élingues 4 sont destinées à relier le dormant 100T et l'ouvrant 101T. Les élingues 4 sont fixées au dormant 100T et à l'ouvrant 101T de sorte à limiter la chute du panneau amovible 10T lorsque celui-ci n'est pas maintenu emboîté dans le dormant 100T.

Un ensemble de dispositifs de sécurité 5, comportant chacun au moins un moyen de blocage de l'élingue et au moins un moyen de verrouillage, est également disposé sur l'ouvrant 101T. En référence aux figures 7A et 7B, un dispositif de sécurité 5 selon l'invention comporte un bras 50 et deux rivets 51A, 51B. Les rivets 51A, 51B sont disposés de part et d'autre d'une rainure 1013 de l'ouvrant, dans des trous de l'ouvrant destinés à recevoir lesdits rivets. Un premier rivet 51A permet de fixer de manière permanente le bras 50 au cadre de l'ouvrant par une première extrémité dudit bras, le bras 50 étant toutefois apte à pivoter autour de l'axe dudit rivet par action manuelle.

Le dispositif de sécurité 5 peut ainsi passer d'une position ouverte (ou non verrouillée) illustrée sur la figure 7A à une position fermée (ou verrouillée) illustrée sur la figure 7B, dans laquelle un trou 501 du bras 50 coopère avec un second rivet 51B pour bloquer le mouvement dudit bras.

Inversement, le dispositif de sécurité 5 peut être passé d'une position fermée (ou verrouillée) à une position ouverte (ou déverrouillée) par désengagement du bras 50 du second rivet 51B. La rainure 1013 s'étend sensiblement transversalement au cadre de l'ouvrant. En position fermée (ou verrouillée), le bras du dispositif de sécurité 5 est sensiblement perpendiculaire à la rainure 1013, assurant ainsi un blocage de l'élingue, qui ne peut sortir de la rainure 1013. En position ouverte (ou déverrouillée), le bras du dispositif de sécurité 5 n'est plus perpendiculaire à la rainure, l'absence de verrouillage peut alors entraîner une sortie de l'élingue de la rainure.

Il convient de noter que, par sécurité, si le dispositif de sécurité 5 est en position ouverte, le bras 50 empêche l'emboîtement de l'ouvrant 101T dans le dormant 100T. Cette fonction est assurée par la forme en équerre du cadre du dormant. En effet, si l'ouvrant 101T est installé alors qu'au moins un des dispositifs de sécurité 5 est en position ouverte, alors le bras 50 de l'au moins un des dispositifs 5 va venir en butée contre la branche verticale 1000 du dormant 100T, sensiblement verticale lorsque ledit dormant est installé dans le plafond suspendu 1, empêchant ainsi la mise en place dudit ouvrant.Dans un mode de réalisation, le dispositif de sécurité 5 est constitué essentiellement d'un matériau métallique. L'homme du métier comprendra qu'un autre mode de fixation qu'un rivet peut être mis en œuvre.

En référence à la figure 4, quatre dispositifs de sécurité 5 sont répartis en vis-à-vis sur les deux profilés parallèles de l'ouvrant 101T ne comportant pas de moyen d'accrochage 3. Cet exemple n'est pas limitatif et l'homme du métier comprendra qu'une autre configuration que celle illustrée pourra être envisagée, notamment un ou plusieurs dispositifs de sécurité 5 pourront être disposés sur les profilés comprenant les moyens d'accrochage 3.

Comme illustré sur les figures 7A et 7B, lors de l'installation de l'ouvrant 101T, chaque élingue 4 fixée au préalable sur le dormant 100T installé dans le plafond suspendu 1 est insérée dans la rainure 1013 de l'ouvrant, le dispositif de sécurité 5 correspondant étant en position ouverte. L'élingue 4 est ensuite fixée de manière réversible à l'ouvrant 101T, puis le dispositif de sécurité 5 associé est verrouillé, c'est-à-dire placé en position fermée, afin d'empêcher la sortie de l'élingue 4 de la rainure 1013.

De manière classique, l'élingue 4 comporte un câble, destiné à être glissé dans la rainure 1013 du cadre de l'ouvrant, et un composant à chacune des extrémités dudit câble, par exemple un anneau ou un crochet, permettant la fixation de l'élingue au dormant 100T d'une part, et à l'ouvrant 101T d'autre part.

La sortie de l'élingue de la rainure 1013 est empêchée d'une part par le bras 50 du dispositif de sécurité 5 placé en position fermée, et d'autre part par des dimensions du composant formant extrémité de l'élingue, lesquelles dimensions sont suffisamment importantes pour empêcher un passage dudit composant à travers ladite rainure. Il convient de noter qu'une seule élingue est représentée sur les figures 7A et 7B. Les moyens d'accrochage ne sont pas représentés sur ces figures. L'ouvrant 101T est ensuite emboîté dans le dormant 100T, et maintenu dans ce dernier par les moyens d'accrochage 3.

Lors de la mise en œuvre de l'ouvrant 101T dans le dormant, les moyens d'accrochage 3 sont orientés manuellement par manipulation de la partie de manipulation 32 de sorte à pouvoir faire passer la partie d'accrochage 31 dans la première zone évidée 1012 de l'encoche 1002 associée.

Les moyens d'accrochage 3 sont ensuite orientés verticalement de sorte que la partie d'accrochage 31 vienne en contact avec la branche horizontale 1001 du dormant 100T, et plus particulièrement avec le plateau 1032 associé à l'encoche 1002, ledit contact étant maintenu par gravité.

Lorsqu'un opérateur souhaite dégager l'ouvrant 101T du dormant 100T, par exemple pour accéder au réseau de ventilation, il soulève légèrement l'ouvrant 101T afin de séparer la partie d'accrochage 31 de chacun des moyens d'accrochage 3 du dormant, puis fait pivoter lesdits moyens d'accrochage pour permettre le passage de la partie d'accrochage 31 de chacun desdits moyens d'accrochage par la première zone évidée 1012 associée. L'ouvrant peut ainsi être dégagé du dormant.

Dans une forme de réalisation, chaque moyen d'accrochage 3 comprend un ressort tendant à maintenir ledit moyen d'accrochage en position verticale, c'est-à-dire la position dudit moyen d'accrochage lorsqu'il est en contact avec le dormant. Dans ce cas, l'effort exercé par l'opérateur pour faire pivoter le moyen d'accrochage doit compenser l'effort exercé par le ressort, aussi bien pour mettre en œuvre l'ouvrant 101T dans le dormant 100T que pour le dégager dudit dormant. La présence du ressort représente ainsi une sécurité supplémentaire une fois l'ouvrant mis en œuvre dans le dormant.

Les dispositifs de sécurité 5 peuvent ensuite être déverrouillés pour détacher les élingues 4 de l'ouvrant 101T, lequel peut alors être manipulé librement, et notamment déposé pour permettre l'accès au plénum.

## Revendications

1. Panneau amovible pour plafond suspendu (10T) comportant :
- un dormant (100T) ;
- un ouvrant (101T) apte à s'emboîter, au moins partiellement, et de manière réversible dans ledit dormant ;
- au moins une élingue (4) fixée audit dormant à une première extrémité et fixée de manière réversible audit ouvrant à une seconde extrémité ;
ledit panneau amovible étant **caractérisé en ce que** :
- l'ouvrant (101T) comporte au moins un moyen d'accrochage (3) permettant de maintenir ledit ouvrant engagé dans ledit dormant, chaque moyen d'accrochage comportant une partie centrale (30) fixée en liaison pivot avec l'ouvrant, ladite partie centrale présentant à une extrémité supérieure une partie d'accrochage (31) destinée à venir en contact avec le dormant, et à une extrémité inférieure une partie de manipulation (32), et
- le dormant (100T) comporte au moins un plateau (1032) et au moins une encoche (1002) configurés pour coopérer avec ledit moyen d'accrochage, et comportant une position fermée dans laquelle la partie d'accrochage est en appui sur le plateau (1032) du dormant, et une position ouverte dans laquelle la partie d'accrochage est pivotée dans l'encoche (1022).

2. Panneau amovible selon l'une des revendications précédentes, dans lequel l'encoche du
dormant comporte une forme en « L » ou en « L inversée », un côté longitudinal de l'encoche étant aligné avec un bord du dormant, et le plateau (1032) est situé en continuité de ladite (1022) encoche.

3. Panneau amovible selon la revendication 2, dans lequel la partie d'accrochage est une partie sensiblement plane, et dans la position fermée, ladite partie d'accrochage est en contact face à face avec le plateau du dormant.

4. Panneau amovible selon l'une des revendications précédentes **caractérisé en ce que** ledit panneau amovible comporte par ailleurs au moins un dispositif de sécurité (5) apte à assurer une fixation de l'au moins une élingue (4) à l'ouvrant (101T).

5. Panneau amovible selon la revendication 4 **caractérisé en ce que** l'ouvrant comporte au moins une rainure (1013), chaque rainure étant associée à un dispositif de sécurité, et **en ce que** chaque dispositif de sécurité (5) comporte un bras (50), et un premier rivet (51A) et un second rivet (51B) disposés de part et d'autre de ladite rainure associée, le bras (50) étant fixé au moyen du premier rivet (51A) au cadre de l'ouvrant par une première extrémité dudit bras, de sorte que le bras (50) est apte à pivoter autour de l'axe dudit rivet par action manuelle, le second rivet (51B) étant destiné à coopérer avec un trou (501) dudit bras pour verrouiller ledit dispositif de sécurité.

6. Panneau amovible selon l'une quelconque des revendications précédentes **caractérisé en ce que** le dormant (100T) est un cadre parallélépipédique présentant une section en équerre, dont une branche verticale (1000) est disposée du côté intérieur dudit cadre, et dont une branche horizontale comporte ladite encoche (1002)

7. Panneau amovible selon l'une quelconque des revendications précédentes **caractérisé en ce que** la partie centrale (30) a une forme sensiblement plane et rectangulaire, la partie d'accrochage (31 s'étend selon un plan sensiblement perpendiculaire à la partie centrale (30) depuis l'extrémité supérieure de ladite partie centrale, et la partie de manipulation (32) est une partie sensiblement plane s'étendant depuis l'extrémité inférieure de ladite partie centrale selon une direction formant un angle sensiblement compris entre 0 et 180 degrés avec une direction normale à ladite partie centrale.

8. Panneau amovible selon la revendication 7 **caractérisé en ce que** l'angle formé par la partie de manipulation (32) et la direction normale à ladite partie centrale est sensiblement compris entre 30 et 90 degrés.

9. Plafond suspendu (1) comportant un ensemble de panneaux modulaires (10) **caractérisé en ce qu'**il comporte au moins un panneau amovible (10T) selon l'une quelconque des revendications précédentes.

10. Plafond suspendu (1) selon la revendication 9 **caractérisé en ce que** ledit plafond suspendu est un plafond suspendu acoustique et **en ce que** les panneaux modulaires (10) ainsi que l'au moins un panneau amovible (10T) sont du type :
- panneau filtre (10F) aéré composé d'une armature habillée d'une housse textile ajourée tendue sur ladite armature ou ;
- panneau absorbant (10A) composé d'une armature soutenant une ouate absorbante et un voile microporeux, l'ensemble étant habillé d'une housse textile.

11. Plafond suspendu selon la revendication 9 ou la revendication 10 **caractérisé en ce que** les panneaux modulaires (10) sont maintenus entre eux par des systèmes de jonction linéaire (6) assurant une planéité dudit plafond suspendu.

## Patentansprüche

1. Abnehmbares Paneel für eine abgehängte Decke (10T), das Folgendes aufweist:
- einen Rahmen (100T);
- einen Flügel (101T), der mindestens teilweise und umkehrbar in den Rahmen einrasten kann;
- mindestens eine Schlinge (4), die an einem ersten Ende an dem Rahmen befestigt ist und an einem zweiten Ende umkehrbar an dem Flügel befestigt ist;
wobei das abnehmbare Paneel **dadurch gekennzeichnet ist, dass**:
- der Flügel (101T) mindestens ein Einhängemittel (3) aufweist, mit dem der Flügel in den Rahmen eingerastet gehalten werden kann, wobei jedes Einhängemittel einen Mittelteil (30) umfasst, der in Drehverbindung mit dem Flügel befestigt ist, wobei der Mittelteil an einem oberen Ende einen Einhängeteil (31), der dazu bestimmt ist, mit dem Rahmen in Kontakt zu kommen, und an einem unteren Ende einen Handhabungsteil (32) aufweist, und
- der Rahmen (100T) mindestens eine Platte (1032) und mindestens eine Kerbe (1002) aufweist, die so konfiguriert sind, dass sie mit dem Einhängemittel zusammenarbeiten, und eine geschlossene Position aufweisen, in der daers Einhängeteil auf der Platte (1032) des Rahmens aufliegt, und eine offene Position, in der der Einhängeteil in die Kerbe (1022) geschwenkt ist.

2. Abnehmbares Paneel nach einem der vorhergehenden Ansprüche, wobei die Kerbe des Rahmens die Form eines "L" oder "umgekehrten L" aufweist, wobei eine Längsseite der Kerbe mit einer Kante des Rahmens ausgerichtet ist und die Platte (1032) sich in Kontinuität mit der Kerbe (1022) befindet.

3. Abnehmbares Paneel nach Anspruch 2, wobei der Einhängeteil ein im Wesentlichen ebener Teil ist und in der geschlossenen Position der Einhängeteil gegenüberliegend mit der Platte des Rahmens in Kontakt ist.

4. Abnehmbares Paneel nach einem der vorhergehenden Ansprüche, **dadurch gekennzeichnet, dass** das abnehmbare Paneel ferner mindestens eine Sicherheitsvorrichtung (5) aufweist, die geeignet ist, eine Befestigung der mindestens einen Schlinge (4) an dem Flügel (101T) zu gewährleisten.

5. Abnehmbares Paneel nach Anspruch 4, **dadurch gekennzeichnet, dass** der Flügel mindestens eine Nut (1013) aufweist, wobei jede Nut mit einer Sicherheitsvorrichtung verbunden ist, und dass jede Sicherheitsvorrichtung (5) einen Arm (50) und einen ersten Niet (51A) und einen zweiten Niet (51B) auf beiden Seiten der zugehörigen Nut aufweist, wobei der Arm (50) mittels des ersten Niets (51A) mit einem ersten Ende des Arms an dem Rahmenwerk des Flügels befestigt ist, sodass der Arm (50) um die Achse des Niets durch manuelle Betätigung schwenkbar ist, wobei der zweite Niet (51B) dazu bestimmt ist, mit einem Loch (501) des Arms zusammenzuarbeiten, um die Sicherheitsvorrichtung zu verriegeln.

6. Abnehmbares Paneel nach einem der vorhergehenden Ansprüche, **dadurch gekennzeichnet, dass** der Rahmen (100T) ein parallelepipedisches Rahmenwerk mit einem Winkelabschnitt ist, dessen vertikaler Schenkel (1000) an der Innenseite des Rahmenwerks angeordnet ist und dessen horizontaler Schenkel die Kerbe (1002) aufweist

7. Abnehmbares Paneel nach einem der vorhergehenden Ansprüche, **dadurch gekennzeichnet, dass** der Mittelteil (30) eine im Wesentlichen flache und rechteckige Form aufweist, der Einhängeteil (31) sich in einer im Wesentlichen senkrechten Ebene zu dem Mittelteil (30) von dem oberen Ende des Mittelteils aus erstreckt und der Handhabungsteil (32) ein im Wesentlichen planarer Teil ist, der sich von dem unteren Ende des Mittelteils in einer Richtung erstreckt, die einen Winkel zwischen 0 und 180 Grad mit einer zu dem Mittelteil senkrechten Richtung bildet.

8. Abnehmbares Paneel nach Anspruch 7, **dadurch gekennzeichnet, dass** der Winkel, der durch den Handhabungsteil (32) und die zu dem Mittelteil senkrechte Richtung gebildet wird, im Wesentlichen zwischen 30 und 90 Grad liegt.

9. Abgehängte Decke (1), die eine Reihe von modularen Paneelen (10) aufweist, **dadurch gekennzeichnet, dass** sie mindestens ein abnehmbares Paneel (10T) nach einem der vorhergehenden Ansprüche aufweist.

10. Abgehängte Decke (1) nach Anspruch 9, **dadurch gekennzeichnet, dass** es sich bei der abgehängten Decke um eine akustische Abhängdecke handelt und dass die modularen Paneele (10) sowie das mindestens eine abnehmbare Paneel (10T) vom folgenden Typ sind:
- belüftetes Filterpaneel (10F), bestehend aus einer Bewehrung, die mit einem über die Bewehrung gespannten, durchbrochenen Textilbezug bezogen ist, oder
- absorbierendes Paneel (10A), bestehend aus einer Bewehrung, die eine absorbierende Watte und einen mikroporösen Vlies trägt, wobei die gesamte Einheit mit einem Textilbezug bezogen ist.

11. Abgehängte Decke nach Anspruch 9 oder Anspruch 10, **dadurch gekennzeichnet, dass** die modularen Paneele (10) durch lineare Verbindungssysteme (6) aneinander gehalten werden, die eine Ebenheit der abgehängten Decke gewährleisten.

## Claims

1. Removable panel for suspended ceiling (10T) including:
- a fixed section (100T);
- an opening section (101T) configured to be reversibly nested, at least partially, in said fixed section;
- at least one sling (4) fastened to said fixed section at a first end and reversibly fastened to said opening section at a second end;
said removable panel being **characterised in that**:
- the opening section (101T) includes at least one attachment means (3) making it possible to maintain said opening section engaged in said fixed section, each attachment means including a central portion (30) fastened as a pivot connection with the opening section, said central portion having at an upper end an attachment portion (31) intended for coming into contact with the fixed section, and at a lower end a manipulation portion (32), and
- the fixed section (100T) includes at least one plateau (1032) and at least one notch (1002) configured to cooperate with said attachment means, and including a closed position wherein the attachment portion is bearing on the plateau (1032) of the fixed section, and an open position wherein the attachment portion is pivoted in the notch (1022).

2. Removable panel according to one of the preceding claims, wherein the notch of the fixed section includes an "L" or "inverted L" shape, a longitudinal side of the notch being aligned with an edge of the fixed section, and the plateau (1032) is located in continuity with said (1022) notch.

3. Removable panel according to claims 2, wherein the attachment portion is a substantially flat portion, and in the closed position, said attachment portion is in face-to-face contact with the plateau of the fixed section.

4. Removable panel according to one of the preceding claims **characterised in that** said removable panel includes moreover at least one safety device (5) able to provide a fastening of the at least one sling (4) to the opening section (101T).

5. Removable panel according to claim 4 **characterised in that** the opening section includes at least one groove (1013), each groove being associated with a safety device, and **in that** each safety device (5) includes an arm (50), and a first rivet (51A) and a second rivet (51B) disposed on either side of said associated groove, the arm (50) being fastened by means of the first rivet (51A) to the frame of the opening section by a first end of said arm, so that the arm (50) is able to pivot about the axis of said rivet by manual action, the second rivet (51B) being intended for cooperating with a hole (501) of said arm to lock said safety device.

6. Removable panel according to any preceding claim **characterised in that** the fixed section (100T) is a parallelepiped frame having a square section, of which a vertical branch (1000) is disposed on the inside side of said frame, and of which a horizontal branch includes said notch (1002).

7. Removable panel according to any preceding claim **characterised in that** the central portion (30) has a substantially flat and rectangular shape, the attachment portion (31) extends in a plane substantially perpendicular to the central portion (30) from the upper end of said central portion, and the manipulation portion (32) is a substantially flat portion extending from the lower end of said central portion in a direction forming an angle substantially comprised between 0 and 180 degrees with a direction normal to said central portion.

8. Removable panel according to claim 7 **characterised in that** the angle formed by the manipulation portion (32) and the direction normal to said central portion is substantially comprised between 30 and 90 degrees.

9. Suspended ceiling (1) including an assembly of modular panels (10) **characterised in that** it includes at least one removable panel (10T) according to any preceding claim.

10. Suspended ceiling (1) according to claim 9 **characterised in that** said suspended ceiling is an acoustic suspended ceiling and **in that** the modular panels (10) as well as the at least one removable panel (10T) are of the type:
- aerated filter panel (10F) comprised of a framework covered with a perforated textile cover stretched over said framework or;
- absorbent panel (10A) comprised of a framework supporting an absorbent wad and a microporous veil, the assembly being covered with a textile cover.

11. Suspended ceiling according to claim 9 or claim 10 **characterised in that** the modular panels (10) are maintained together by linear junction systems (6) providing a flatness of said suspended ceiling.
